# EUROPÄISCHE PATENTSCHRIFT

(11) **EP 0 230 571 B1**
(45) Veröffentlichungstag und Bekanntmachung des Hinweises auf die Patenterteilung: **18.07.1990**
(21) Anmeldenummer: 86116838.3
(22) Anmeldetag: 03.12.1986
(51) Int. Cl.: B05B 15/12, B08B 15/02

(54) **Pulverbeschichtungskabine mit Bodenfilter**
Powder coating booth with a bottom filter
Cabine pour revêtement par poudre avec filtre au sol

(30) Priorität: 08.01.1986 CH 162/86
(43) Veröffentlichungstag der Anmeldung: 05.08.1987
(73) Patentinhaber: Ribnitz, Peter, Dipl.-Ing., CH-9013 St. Gallen (CH)
(72) Erfinder: Ribnitz, Peter, CH-9013 St. Gallen (CH); Kleineidam, Wilhard, D-2000 Hamburg (DE)
(74) Vertreter: Troesch, Jacques J., Dr. sc. nat.

(56) Entgegenhaltungen:
- EP-A- 0 116 686
- EP-A- 0 135 878
- EP-A- 0 141 778
- AT-B- 338 392
- DE-A- 3 015 129
- DE-A- 3 041 350
- DE-A- 3 337 096
- FR-A- 2 490 112

## Beschreibung

Die vorliegende Erfindung betrifft eine Pulverbeschichtungskabine mit einem Bodenfilterband, mindstens einer für die Filterbandreinigung vorgesehenen Absaugdüse und mindestens einem mit der Absaugdüse in Wirkverbindung stehendem Sauggebläse, wobei die Absaugdüse mittels eines Antriebsriemens hin- und herbewegbar ist.

Bei einer aus EP-A-141778 bekannten Kabine dieser Art treten gewisse Probleme bezüglich des Ueberganges von der sich in Längsrichtung bewegenden Düse zum Absaugsystem auf.

Bei dieser bekannten Kabine ist das Filterband während des Beschichtens stationär. Eine Düse wandert über die gesamte Länge des Bandes hin und her, wobei durch Schlitze das herabgefallene Pulver eingesammelt wird. Eine Verbindung mittels Schlauch von dieser Düse zur Aussenseite hat den Nachteil, dass sich der Schlauch immer im Bereich der Beschichtung befindet, was zu Störungen führen kann.

Bei Pulverbeschichtungskabinen ist es auch üblich, als Kabinenboden ein Förderband vorzusehen, um das auf den Kabinenboden fallende Pulver wegzuführen (AT-A-338 392). Bei dieser Ausführung erstreckt sich dieses Förderband in seiner Breite und Länge über den ganzen Zwischenraum, von dem aus das Pulver über eine Saugleitung abgesaugt wird. Seitlich des Förderbandes sind Führungsschienen vorgesehen. Das Reinigen des Förderbandes erfolgt hier ausschliessich mit Hilfe des Sauggebläses, indem das überschüssige Pulver auf jeden Fall in den Zwischenraum fällt, da das Förderband endlos ist und mithin die Farbpartikel von der Unterseite des unteren Trums des Förderbandes abfallen bzw. weggesaugt werden. Nach aussen hin erfolgt das Abdichten des Förderbandes mittels eines Walzenpaares.

Diese Ausführung kann das Problem des Abdichtes bei Pulverbeschichtungskabinen mit Bodenfilter und beweglicher Absaugdüse nicht lösen, da schon das Grundprinzip dieser Pulverrückgewinnung völlig verschieden ist von demjenigen der vorliegenden Erfindung. Hier sind Probleme zu bewältigen, welche sich dort gar nicht stellen.

Aufgabe der Erfindung ist es daher, eine Pulverbeschichtungskabine nach dem Oberbegriff des Patentanspruchs 1 zu schaffen, die den oben genannten Nachteil nicht aufweist. Erfindungsgemäß wird diese Aufgabe durch die kennzeichnenden Merkmale des Patentanspruchs 1 gelöst.

Die Erfindung bietet eine optimale Lösung für den Luftweg der Absaugung und die Reinigung sowie weitere vorteilhafte technische Lösungen, die den Farbwechsel vereinfachen.

Die Erfindung wird anschliessend beispeilsweise anhand einer Zeichnung erläutert.

### . Es zeigen:

Fig. 1 eine bekannte elektrostatische Pulverbeschichtungsanlage mit Rückgewinnungsanlage, mit abgehobenen Seitenwänden, in rein schematischer Darstellung,
Fig. 2 die Seitenansicht einer Sprühkabine, rein schematisch,
Fig. 3 eine Vorderansicht der Kabine nach Fig. 2,
Fig. 4 den Uebergang von Absaugdüse zum Längskanal, gemäss Schnittlinie IV-IV der Fig. 2,
Fig. 5 einen Ausschnitt einer Aufsicht auf die Düse mit der Düsenhalterung sowie dem Riemenantrieb,
Fig. 6 die Düsenhalterung mit der Zahnriemenbefestigung im Schnitt, gemäss Linie VI-VI der Fig. 4.

Die in Fig. 1 dargestellte, bekannte elektrostatische Pulverbeschichtungsanlage 1 ist mit einer Kabine 2 versehen, in der eine Einrichtung 3 zur Abgabe von elektrostatisch aufgeladenem Pulver angeordnet ist. Im Innenraum der Kabine 2 ist bodenseitig 10 ein durch die Kabine 2 bewegbares Filterband 5 vorgesehen. Ein erstes Sauggebläse 35 ist grossflächig im Bereich des Bodens 10 der Kabine 2 angeschlossen. Es erzeugt durch das Filterband 5 hindurch in der Kabine 2 ein Saugfeld mit Unterdruck. Eine dem Filterband 5 zugeordnete Reinigungseinrichtung 13 dient der Entfernung des auf dem Filterband 5 liegenden überschüssigen Pulvers. Betätigungsmittel 6, 7 ermöglichen bei Farbwechsel, das Filterband 5 um mindestens eine Kabinenlänge nachzuziehen und damit jeder Farbe ihre Filterbandzone zuzuteilen. Diese Mehrfarbenkabine stellt aufwands-und zeitmässig ein Optimum dar. Die Pulverrückgewinnungsanlage ist der Vollständigkeit halber auch dargestellt, obschon sie die vorliegende Erfindung nicht berührt.

Fig. 2 stellt die Seitenansicht der Kabine 2 dar. Deren Beschichtungsraum 51 wird von Blechwänden umgeben. Ein bandförmiges Bodenfilter 52 wird an beiden Enden auf Walzen 53 fixiert. Die Abluft wird über eine Bodenwanne 58 und einen Abluftkanal 59 über einen Ventilator, entsprechend dem Ventilator 35 in Fig. 1, ins Freie geführt.

Für die Bandreinigung ist eine Absaugdüse 56 vorgesehen, die über einen Antrieb mit einem bzw. zwei Antriebsriemen 54 und einem Motor 55 über das Bodenfilter 52 hin- und herbewegt wird. Die beiden gegenüberliegenden Riemen 54, als Zahnriemen ausgebildet, sind durch eine Verbindungswelle gekoppelt (nicht dargestellt), um einen synchronen Lauf zu erhalten.

In Fig. 4 ist die Konstruktion des Bodenfilters 52 sowie der Bodenwanne 58 gezeigt. Wichtig für eine solche Anlage ist es, dass die Luftverteilung am Bodenfilter 52 für die Absaugung gleichmässig ist, um Ueberlastungen der einzelnen Filterbandsegmente zu verhindern. Beim Reinigen und Farbwechsel muss aber der Kabinenboden unbedingt begehbar sein. All diese Anforderungen können am besten dadurch erreicht werden, dass die Bodenwanne 58 mit einem Lochblech 61 von ca. 5-20 mm Durchmesser bedeckt wird. Darüber wird ein Kunststoffband 60 mit, z.B. runden oder rechteckigen, Oeffnungen von 3-10 mm Durchmesser bzw. Seitenlänge gelegt, damit die Luftführung weiter verbessert wird und bei Farbwechsel durch Drehen der Walzen 53 keine Beschädigung auftritt. Beim Farbwechsel ist es auch wichtig, dass der Arbeiter nicht durch die wandernde Düse verletzt wird. Dies geschieht durch den Einbau einer Rutschkupplung 62 im Zahnriemenantrieb.

Für die Funktion dieses Systems ist von entscheidender Bedeutung, dass die Absaugung des Pulvers gut erfolgt, da sonst die Reinigung nicht gewährleistet ist. Die Düse 56 wird in einen sogenannten Führungsrahmen 63 eingelegt (Fig. 4, 5). Dieser Führungsrahmen 63 ist auf beiden Seiten mit dem Antrieb der Zahnriemen 54 fest verbunden. Der Riemen 54 ist hier unterbrochen und diese freien Enden werden über den Führungsrahmen 63 verbunden (Fig. 6).

Der Führungsrahmen 63 ist. so ausgebildet, dass an den Enden ein Uebergang der Luft auf einen Längskanal 57 über ein Führungsrahmenendprofil 65 möglich ist. Dieses Profil 65 reicht bis zum Filterbandanfang. Danach besteht der Führungsrahmen 63 aus zwei parallelen Stegen, in welche die Düse 56 bildende Düsenelemente 73 eingelegt sind.

Die Absaugdüse 56 ist so aufgebaut, dass sie, abhängig von der Bandbreite, aus einem oder mehreren dieser Elemente 73 besteht. Der Grund dieser Massnahme liegt darin, dass sich die einzelnen Elemente 73 optimal allfälligen Unebenheiten und Ungenauigkeiten des Bodenfilters 52, z.B. der Auflage, anpassen können.

An einem Ende sind oben und seitlich die Elemente 73 mit Gummilippen 67 versehen, um eine bessere Abdichtung zu erhalten. Die Düsenelemente 73 sind aus, z.B. runden oder viereckigen, Profilen gemacht. An der Unterseite sind Teflonauflagen 68 angebracht, damit der Bandabrieb und die Reibung möglichst gering bleiben. Dem Absaugen dienende Längsschlitze 64 sind entweder durchgehend mit ca. 2-10 mm Breite vorgesehen, oder in zwei Reihen, gegenseitig versetzt, was eine verbesserte Reinigung ergibt.

Von der hin- und herbewegten Absaugdüse 56 wird im Betrieb das Pulver-Luftgemisch über die Führungsrahmen-Endprofile 65 in den Längskanal 57 geführt. Dieser besteht aus, z.B. runden oder viereckigen, Profilen mit einem Längsschlitz 64 an der Oberseite. Darin läuft eine Führung 69 für den Führungsrahmen 63. Abgedeckt wird im übrigen der Längsschlitz 64 durch den Antriebsriemen 54, der durch den im Längskanal 66 herrschenden Unterdruck angesaugt wird und somit dichtet. Über einen Absaugstutzen 71 wird dann das Luft-Pulvergemisch in eine Rückgewinnungsanlage (Fig. 1) gebracht. Vorzugsweise werden am Längskanal 57 mehrere Absaugstutzen 71 angebracht, da dadurch die Lage des Absaugsystems optimal gewählt werden kann. Beim Reinigen kann an einem der Stützen 71 eine Saugdüse für die Wände etc. angeschlossen werden.

Bei Mehrfarbenanlagen kann an beiden Seiten der Kabine ein Längskanal 66 angebracht werden (Fig. 3). Hier ist es beim Farbwechsel dann nötig, die Düsenelemente zu reinigen und vom einen Längskanal 66 auf den anderen umzustellen.

Die Absaugeinheit kann dann am zweiten Längskanal 66 angeschlossen werden oder sogar als zweite Einheit für die nächste Farbe zur Verfügung stehen. Dies spart beim Farbwechsel weiter Zeit, da der Reinigungsaufwand verringert wird.

Die Längskanäle 57 sind an den Enden mit Deckeln 72 versehen, so dass der Kanal mittels Bürste bei Bedarf rasch gereinigt werden kann. Solche Deckel 72 sind auch an dem Profilen 65 des Führungsrahmens 63 angebracht.

## Patentansprüche

1. Pulverbeschichtungskabine mit einem Bodenfilterband (52), mindestens einer für die Filterbandreinigung vorgesehenen Absaugdüse (56) und mindestens einem mit der Absaugdüse (56) in Wirkverbindung stehendem Sauggebläse, wobei die Absaugdüse (56) mittels eines Antriebsriemens hin- und herbewegbar ist, dadurch gekennzeichnet, dass die Absaugdüse (56) über einen im Innenraum der Kabine im Bereich des Kabinenbodens und am Rand des Bodenfilterbandes angeordneten Saugluftkanal (57) an das Sauggebläse angeschlossen ist und dass der auf einer Längsseite offene Saugluftkanal (57) durch den Antriebsriemen abgedichtet ist.

2. Kabine nach Anspruch 1, dadurch gekennzeichnet, dass der Riemen (54) unterbrochen ist und am Querführungsrahmen (63) so befestigt ist, dass der Pulver-Luftstrom durch die Düse (56) und ein Profil (65) in einem Führungsrahmen (63) in jeder Lage in den Längskanal (57) eintreten kann.

3. Kabine nach Anspruch 1 oder 2, dadurch gekennzeichnet, dass die Düse (56) in einen Führungsrahmen (63) eingelegt wird und aus einem oder mehreren Elementen (73) besteht, die gegenseitig mit Gummilippen (67) abgedichtet sind.

4. Kabine nach einem der Ansprüche 1 bis 3, dadurch gekennzeichnet, dass der Längsabsaugkanal (57) aus einem Profil besteht und über die gesamte Riemenlänge mit einem Längsschlitz (64) versehen ist sowie an den Enden zur leichten Reinigung mit abnehmbaren Deckeln (72) verschlossen ist.

5. Kabine nach einem der Ansprüche 1 bis 4, dadurch gekennzeichnet, dass auf beiden Seiten der Kabine ein geschlitzter Längskanal (57) vorgesehen ist und die Düsenelemente (76) wahlweise so eingelegt werden, dass abwechselnd gemäss Farbton die Absaugung von einer Seite auf die andere Seite im Längskanal (76) verlegt werden kann.

6. Kabine nach einem der Ansprüche 1 bis 5, dadurch gekennzeichnet, dass der Längsabsaugkanal (57) neben dem Rückförderungsanschluss (71) mindestens einen weiteren Anschluss hat, der beim Reinigen der Kabine zum Anschliessen eines Saugschlauches geeignet ist.

7. Kabine nach einem der Ansprüche 1 bis 6, dadurch gekennzeichnet, dass der Riemen (54) als Zahnriemen ausgebildet ist.

8. Kabine nach einem der Ansprüche 1 bis 7, gekennzeichnet durch eine Rutschkupplung (62) im Riemenantrieb.

## Revendications

1. Cabine de revêtement par poudre comportant une bande filtrante de fond (52), au moins une buse d'aspiration (56) prévue pour le nettoyage de la bande filtrante, et au moins un ventilateur aspirant prévu dans une relation active avec la buse d'aspiration (56), celle-ci étant apte à être déplacée suivant un mouvement de va-et-vient grâce à une courroie d'entraînement, caractérisée en ce que la buse d'aspiration (56) est raccordée au ventilateur aspirant par l'intermédiaire d'un canal d'air d'aspiration (57) disposé à l'intérieur de la cabine, dans la zone du fond de celle-ci et au bord de la bande filtrante de fond, et en ce que le canal d'air d'aspiration (57), ouvert sur une face longitudinale, est rendu étanche grâce à la courroie d'entraînement.

2. Cabine selon la revendication 1, caractérisée en ce que la courroie (54) est interrompue et est fixée au cadre de guidage transversal (63) de telle sorte que le courant poudre-air puisse pénétrer dans toute position dans le canal longitudinal (57), en passant par la buse (56) et un profilé (65) d'un cadre de guidage (63).

3. Cabine selon la revendication 1 ou 2, caractérisée en ce que la buse (56) est insérée dans un cadre de guidage (63) et se compose d'un ou de plusieurs éléments (73) qui sont rendus étanches mutuellement à l'aide de lèvres en caoutchouc (67).

4. Cabine selon l'une des revendications 1 à 3, caractérisée en ce que le canal d'aspiration longitudinal (57) se compose d'un profilé en ce qu'il est pourvu sur toute la longueur de courroie d'une fente longitudinale (64), et en ce qu'il est fermé à ses extrémités par des couvercles (72) amovibles en vue de faciliter le nettoyage.

5. Cabine selon l'une des revendications 1 à 4, caractérisée en ce qu'un canal longitudinal (57) fendu est prévu sur les deux côtés de la cabine et en ce que les éléments de buse (73) sont insérés sélectivement de telle sorte que l'aspiration soit déplacée dans le canal longitudinal (57) d'un côté à l'autre, tour à tour, en fonction de la nuance de couleur.

6. Cabine selon les revendications 1 à 5, caractérisée en ce que le canal d'aspiration longitudinal (57) possède près du raccordement de récupération (71) au moins un autre raccordement adapté pour le raccordement d'un tuyau d'aspiration, dans le cas du nettoyage.

7. Cabine selon les revendications 1 à 6, caractérisée en ce que la courroie (54) est conçue comme une courroie dentée.

8. Cabine selon l'une des revendications 1 à 7, caractérisée par un accouplement à glissement (62) dans l'entraînement à courroies.

## Claims

1. Powder coating enclosure comprising a floor filter belt (52), at least one extraction nozzle (56) for filter belt cleaning and at least one suction blower in effective communication with the extraction nozzle (56), which is movable forwards and backwards by means of a drive belt, characterised in that the extraction nozzle (56) is connected with the suction blower via an extraction duct (57) arranged inside the enclosure in the area of the enclosure floor and in that the extraction duct (57) open on one longitudinal side is sealed off by the drive belt.

2. Enclosure according to claim 1, characterised in that the belt (54) is interrupted and attached to the transverse guide frame (63) in such a way that the power-and-air current can enter the longitudinal duct (57) in any position through the nozzle (56) and a section (65) in a guide frame (63).

3. Enclosure according to claim 1 or 2, characterised in that the nozzle is inserted into a guide frame (63) and consists of one or several elements (73), which are sealed off against other by rubber lips (67).

4. Enclosure according to any of claims 1 to 3, characterised in that the longitudinal extraction duct (57) consists of a section and is provided with a longitudinal slot (64) over the entire belt length and is closed off by removable covers (72) at the ends for easier cleaning.

5. Enclosure according to any of claims 1 to 4, characterised in that a slotted longitudinal duct (57) is provided on both sides of the enclosure and that the nozzle elements (76) are inserted selectively in such a way as to allow extraction to be moved according to colour from one side to the other in the longitudinal duct (76).

6. Enclosure according to any of claims 1 to 5, characterised in that the longitudinal extraction duct (57) has at least one further connection in addition to the return connection (71), which can be used for connecting a suction hose during cleaning of the enclosure.

7. Enclosure according to any of claims 1 to 6, characterised in that the belt (54) is shaped as a toothed belt.

8. Enclosure according to any of claims 1 to 7, characterised by a sliding clutch (62) in the belt drive.
